# EUROPÄISCHE PATENTSCHRIFT

(11) **EP 0 748 177 B1**
(45) Veröffentlichungstag und Bekanntmachung des Hinweises auf die Patenterteilung: **12.05.1999**
(21) Anmeldenummer: 96900310.2
(22) Anmeldetag: 10.01.1996
(51) Int. Cl.: A47C 21/06

(54) **MATRATZENBEZUG**
MATTRESS COVER
REVETEMENT DE MATELAS

(30) Priorität: 10.01.1995 DE 29500329 U
(43) Veröffentlichungstag der Anmeldung: 18.12.1996
(73) Patentinhaber: Gebr. Sanders GmbH & Co., 49565 Bramsche (DE)
(72) Erfinder: SANDERS, Kurt, D-49076 Osnabrück (DE); SANDERS, Hans-Christian, D-49076 Osnabrück (DE)
(74) Vertreter: Busse & Busse Patentanwälte
(86) Internationale Anmeldenummer: EP9600075
(87) Internationale Veröffentlichungsnummer: WO9621379

(56) Entgegenhaltungen:
- EP-A- 0 323 116
- DE-A- 4 027 798
- US-A- 5 007 123

## Beschreibung

Die Erfindung betrifft einen Matratzenbezug nach dem Oberbegriff des Anspruchs 1.

Matratzenbezüge aus einem einheitlich durchgängigen Bezugsstoff, etwa aus Baumwolle, sind für den allgemeinen Gebrauch seit langem bekannt, um in einer durch Knöpfe, Druckknöpfe oder Reißverschlüsse zu schließenden Form eine Matratze vollständig einzuhüllen oder auch in einer die Matratzenunterseite Zumindest im wesentlichen offen belassenen Form deren Oberseite und Randseiten abzudecken. Dabei geht es traditionell um einen unter Sauberkeits- und Hygienegesichtspunkten abnehmbaren und waschbaren Bezug.

Weitergehende Anforderungen an einen Matratzenbezug haben sich aus der Erkenntnis ergeben, daß sich auch bei sauberer und hygienischer Haushaltsführung normalerweise Hausmilben in großer Zahl in Matratzen ansiedeln, die in diesem Lebensraum einerseits von dem Schlafklima des Menschen unter Nutzung der vom Menschen abgegebenen Wärme und Feuchtigkeit mitprofitieren, andererseits sich vollständig von den winzigen vom Menschen abgestoßenen Hautschuppen ernähren. Insbesondere der Kot dieser Hausmilben ist als eines der schwerstwiegenden Allergene identifiziert, wobei ein Schutz gegen solche Allergene nicht nur für die große und wachsende Zahl der an der "Hausstauballergie" erkrankten Menschen, sondern auch für weite Kreise von Bedeutung ist, deren Empfindlichkeit noch nicht zu Körperreaktionen von der Schwere einer Krankheit geführt hat.

Zum Schutz gegen solche Allergene hat es bereits Entwicklungen gegeben, die darauf abzielten, eine Matratze hermetisch einzuschließen. Damit läßt sich zwar der Liegekomfort einer Matratze im Sinne einer weichen Körperauflage erhalten, nicht aber deren klimatische Wirkung, da über die Matratze normalerweise etwa ein Drittel der vom Körper dampfförmig abgegebenen Körperfeuchtigkeit abgeführt wird. Eine vollkommen versiegelte Matratze führt also zu einer Luft- und Dampfsperre mit einem entsprechenden Feuchtigkeitsstau am Körper, an der Bekleidung und dem Bettlaken. Dies führt zu einem ungesunden und unbehaglichen Schwitzen, aber auch zu Feuchtigkeitsbelastungen im Bereich der umgebenden Textilien.

Im Sinne einer luft- und dampfdurchlässigen Körperauflage sind bereits Matratzenbezüge aus einem thermisch-mechanisch verdichteten Baumwollgewebe, insbesondere Inlettgewebe, angeboten worden. Nachdem nämlich durch Untersuchungen bereits festgestellt wurde, daß das Inlettgewebe dicht genug ist, mit seiner feinfädigen körperbindigen Form Hausmilben mit einer Körpergröße von etwa 20 µm auszusperren, bestand hier die Hoffnung, durch Verdichtung auch eine Sperre gegen die Allergene, d.h. den Milbenkot, mit einer Größe von unter 1 µm zu schaffen. Hierin kann allerdings insofern keine befriedigende Lösung gesehen werden, als eine solche thermisch-mechanische Verdichtung des Gewebes allenfalls als Neuware Barriereeigenschaften aufweisen kann, die aber durch Gebrauch und insbesondere durch Waschen verlorengehen.

Nach einem anderen Vorschlag (DE 40 27 798 C2) kann die Verwendung einer Polyurethanschicht, verstärkt durch ein textiles Material wie z.B. ein Polyestergewirk, zu einem dampfdurchlässigen, aber wasserdichten Matratzenüberzug vorgesehen werden. Ein solcher Überzug würde allerdings sehr schnell unbrauchbar, weil aufgenommener Wasserdampf in dem wasserdichten Überzug kondensiert und dann nicht entweichen kann. Es fehlt auch eine hinreichende Luftdurchlässigkeit.

Aufgabe der Erfindung ist es, einen Matratzenbezug zu schaffen, der in herkömmlicher Weise luft- und dampfdurchlässig ist und im Sinne von Sauberkeit und Hygiene waschbar ist, der dabei aber eine wirksame und beständige Barriere gegen Allergene aus der Matratze schafft.

Gemäß der Erfindung wird diese Aufgabe von dem Oberbegriff des Anspruchs 1 ausgehend mit den kennzeichnenden Merkmalen des Anspruchs 1 gelöst.

Es hat sich als wichtig für die Gebrauchseigenschaften eines solchen Matratzenbezugs herausgestellt, daß dieser oberseitig und unterseitig unterschiedlich gestaltet ist, wobei eine allergendichte Ausbildung der Oberseite zugewiesen wird. Dies beschränkt die besondere allergendichte Ausstattung auf den kritischen, als Auflagefläche für den Körper des Benutzers bestimmten und hinsichtlich des Durchtritts von Allergenen nach oben gefährlichen Bereich. Dabei wird die allergendichte Schicht innen (rückseitig) an dem Oberseitenmaterial vorgesehen, so daß die körperseitige Oberfläche aus einem herkömmlichen, hautfreundlichen Material wie etwa Baumwolle auszubilden ist, welches auch Feuchtigkeit absorbiert.

Demgegenüber wird das Unterseitenmaterial lediglich milbendicht ausgelegt, um Einwanderungen (und Auswanderungen) einer Milbenpopulation bestmöglich zu verhindern. Ein solches Unterseitenmaterial kann damit aber sehr viel luftdurchlässiger ausgebildet sein, so daß die innenliegende Matratze von der Unterseite her gut belüftet ist. Feuchtigkeits- und Wärmestaus, die in außenseitig ringsum weitgehend versiegelten Matratzen auftreten können und dann auch durch Schimmelpilzbildung weitere Gesundheitsgefahren heraufbeschwören, lassen sich auf diese Weise unterbinden.

Vorteilhaft kann das Oberseitenmaterial des Matratzenbezugs aus einem einlagigen Stoff bestehen, in dem ein Baumwollgewebe auf seiner Rückseite direkt eine allergendichte Schicht als Beschichtung trägt. Angesichts der für eine Dampfdurchlässigkeit wichtigen geringen Dicke einer solchen Beschichtung ist dabei ein Baumwollgewebe an der Beschichtungsseite regelmäßig glättend zu bearbeiten. Der Vorteil eines solchen einlagigen Bezugsstoffs im Vergleich zu einer zweilagigen Ausbildung von Bezugsstoff und Barriereschicht liegt in der Möglichkeit, die Barriereschicht nicht selbsttragend ausbilden zu müssen, so daß sie funktionsgerecht, insbesondere im Sinne einer Dampfdurchlässigkeit, fein ausgebildet sein kann und dabei im Sinne einer ausreichenden Robustheit das Baumwollgewebe als Träger nutzt. Ein solcher Bezugsstoff läßt sich waschbar ausbilden. Daneben ist die einlagige Ausführungsform zweckmäßig zur Vermeidung eines Zwischenraums zwischen Außenstoff und Barriereschicht, in dem sich Milben ansiedeln könnten.

Besonders vorteilhaft ist eine vollständige Trennbarkeit des Matratzenbezugs in zwei einerseits das Oberseitenmaterial umfassende und andererseits das Unterseitenmaterial umfassende Teile, so daß beispielsweise das sehr viel stärker beanspruchte Oberseitenmaterial häufiger gewaschen werden kann. Dabei ist es dann nicht erforderlich, die Matratze aufzunehmen und den Matratzenbezug als Ganzes abzuziehen, vielmehr kann eine Gesamtwäsche des Matratzenbezugs in groben Zeitintervallen erfolgen, während das Oberseitenmaterial zwischendurch in kürzeren Zeitabständen zu waschen ist.

Ein Ausführungsbeispiel der Erfindung ist in der Zeichnung dargestellt und wird nachfolgend näher beschrieben. In der Zeichnung zeigen in jeweils schematisierter Wiedergabe:
- Fig. 1: Ansicht eines Matratzenbezuges in Ansicht schräg von oben,
- Fig. 2: Unteransicht des Matratzenbezuges nach Fig. 1 und
- Fig. 3: Schnitt durch eine Randseite des Matratzenbezuges und
- Fig. 4: Schnitt entsprechend Fig. 3 durch einen abgewandelten Matratzenbezug.

Der in Fig. 1 insgesamt mit 1 bezeichnete und in seiner Verwendungsform, z.B. auf eine Matratze aufgezogene Matratzenbezug, ist typischerweise für eine einteilige Einzelmatratze vorgesehen. Es versteht sich allerdings, daß ein solcher Matratzenbezug ebenso eine einteilige Matratze eines ("französischen") Doppelbettes, zwei Matratzen eines Doppelbettes gemeinsam oder auch drei oder gar sechs Matratzen der früher gebräuchlicheren (dreigeteilten) Form aufnehmen kann.

Der Matratzenbezug besteht aus zwei vollkommen voneinander trennbaren Teilen, nämlich einem Oberteil 2 und einem Unterteil 3, wobei Oberteil und Unterteil über einen längs Randseiten 4,5 umlaufenden teilbaren Reißverschluß 6 miteinander verbunden sind. Ein solcher Reißverschluß bietet eine robuste, flexible, durchgängige Textilverbindung, die hier gefordert ist. Grundsätzlich können aber auch andere Verbindungen wie Haft- oder Knopfleisten, etwa in Kombination mit Dichtsäumen oder -streifen, Anwendung finden.

Zwei weitere Reißverschlußseiten (Reißverschlußhälften 7 bzw. 8) sind zusätzlich am Unterteil 3 angebracht und verlaufen parallel zum Reißverschluß 6, so daß eine Seite des Reißverschlusses 6, die am Oberteil 2 befestigt ist, mit den Reißverschlußseiten 7 oder 8 verbunden werden kann, wenn eine Matratze geringerer Matratzenhöhe bezogen werden soll. Ungenauigkeiten oder Veränderungen in der Matratzenhöhe, mehr noch Unsicherheiten eines Matratzenbezug-Käufers hinsichtlich der anzusetzenden Matratzenhöhe, die bei einer leicht ballig ausgeformten Matratze schwer zu bestimmen ist und auch das Bedürfnis, einen solchen Matratzenbezug notfalls für eine andere Matratze verwenden zu können, lassen eine Anpaßbarkeit des Matratzenbezugs 1 an unterschiedliche Matratzenhöhen vorteilhaft erscheinen.

Das Oberteil 2 umfaßt insbesondere eine Oberseite 9 des Matratzenbezugs 1 und daneben einen angrenzenden Randstreifen in den Randseiten 4,5 und den nicht dargestellten Randseiten des Matratzenbezugs 1, wobei sich letzteres insbesondere aus dem Bedürfnis ergibt, eine glatte, ungestörte Oberseite zu erhalten und Verbindungsmittel wie den Reißverschluß in die Randseiten zu verlagern. Dieses öffnet aber auch die vorerwähnte Möglichkeit einer Höhenanpassung durch verschiedene Reißverschlußseiten 6,7,8.

Das Oberteil 2 besteht aus einem Baumwollmaterial, das sich hinsichtlich seiner Feuchtigkeitsabsorption (Schweißabsorption) und seiner Dampfdurchlässigkeit im Bettwäschebereich bewährt hat. Es versteht sich, daß grundsätzlich auch eine andere entsprechend körperfreundliche Faser oder ein Mischgewebe eingesetzt werden kann. Mit Vorteil wird ein Inlett-Gewebe wegen seiner erprobten Fertigungsmöglichkeiten, Festigkeit und Haltbarkeit, etwa in einer Garnfeinheit von Nm 70/1 (70 km/kg) verwandt. Damit ist eine Oberfläche mit guten Gebrauchseigenschaften gewährleistet.

Die funktionellen Eigenschaften des Oberteils 2 werden allerdings sehr wesentlich durch eine dem Oberseitenmaterial unterlegte Schicht aus einem weniger als 50 µm (z.B. 30 µm) dicken Polyurethan bestimmt, die so bemessen und eingestellt ist, daß sie zwar dampfdurchlässig, jedoch eine verläßliche Barriere gegen Allergene, insbesondere gegen Milbenkot mit einer Größe von etwa 1 µm, darstellt. Die Wasserdampfdurchlässigkeit nach DIN 53122/Klima B beträgt ca. 1300 g/m² d. Hierzu ist das Oberseitenmaterial des Oberteils 2 gekrumpft und auf der der Matratze zugewandten Rückseite glättend vorbearbeitet, etwa geschliffen, um die Barriereschicht als Beschichtung aufzunehmen. Oberflächenmaterial und Beschichtung sind dann zwischenraumfrei zu einer Dicke von etwa 220 µm miteinander verbunden, wobei das Oberflächenmaterial auch als Schutz und Träger für die Beschichtung dient.

Das Unterteil 3 besteht aus einem milbendicht ausgelegten Unterseitenmaterial und bildet seinerseits eine Unterseite 10 des Matratzenbezugs (vergl. Fig. 2) und die vom Oberteil 2 nicht erfaßten Bereiche der Randseiten, u.a. Randseiten 4 und 5. Das Unterteil 3 ist hier gleichfalls aus einem Inlettgewebe gefertigt, das schon aufgrund seiner dichten Webart mit ca. 85% relativer Dichte Milben zurückhält. Ein solches Gewebe, das typischerweise in Köperbindung ausgeführt ist, mit einer Feinheit des Garns von Nm 40/1, d.h. mit einem Garn, das bei einem Kilo Garngewicht eine Fadenlänge von 40 km liefert, ist einerseits dicht und fest, andererseits aber auch in bekannter Weise luft- und dampfdurchlässig.

Wie aus Fig. 2 ersichtlich, weist die Unterseite zu allen vier Ecken hin Raffungen 11 auf, die durch diagonal ausgerichtete elastische Bänder 12, innenseitig (matratzenseitig) in den Matratzenbezug eingenäht, erzeugt werden. Diese Raffungen haben zum einen die Aufgabe, die Matratze ihrerseits mit deren Unterlage gegen Verschiebungen zu sichern, insbesondere auch beim Abziehen des Oberteils, eine feste Lage der Matratze und des Matratzenbezug-Unterteils zu erhalten. Weiterhin aber schaffen diese elastisch auseinanderziehbaren Raffungen 11 einen verbesserten Sitz der Matratze in den Eckbereichen, zumal Matratzen regelmäßig in den Ecken mehr oder weniger abgerundet sind.

Aus Fig. 3 ist ein Schnitt durch den Matratzenbezug 1, etwa im Bereich der Randseite 5, schematisiert wiedergegeben. Das Oberteil 2 mit der Oberseite 9 schließt mit einer Reißverschlußseite 13 ab, wobei das Oberseitenmaterial des Oberteils 2 zur Bildung eines sauberen Randabschlusses innenseitig umgelegt und damit durch eine Naht 14 mit der Reißverschlußseite zusammengenäht ist. Das Unterteil 3 weist drei zu der Reißverschlußseite 13 des Oberteils 2 passende Reißverschlußseiten 15,16,17 auf, die gleichfalls durch eine in gebrochenen Linien dargestellte Naht 18,19 bzw. 20 eingenäht sind. Wie insbesondere an den Reißverschlußseiten 16 und 17 erkennbar ist, sind diese in eine S-Längsfalte des Unterseitenmaterials eingenäht, so daß das Unterseitenmaterial durchgängig erhalten bleibt und die Reißverschlußseiten nach innen hin umschließt. Damit ist auch eine Milbensicherheit der Unterseite auch für den Fall gewährleistet, daß die Reißverschlußseiten insbesondere im Nahtbereich im Gebrauch Öffnungen darbieten. Auch im Bereich der Reißverschlußseite 15, die im vorliegenden Fall (in durchgehender Linie) lediglich an einen rückgefalteten Rand des Unterteils 3 - ähnlich wie die Reißverschlußseite 13 - am Oberteil angenäht sein soll, kann grundsätzlich auch ein nach oben überstehender und innenseitig an die Reißverschlußseite 15 angenähter Rand vorgesehen werden, um eine weitergehende Milbenbarriere zu schaffen.

In Fig. 4 ist, gleichfalls im Schnitt wie in Fig. 3, ein abgewandelter Matratzenbezug dargestellt, bei dem allerdings das Unterteil 3 dem in Fig. 3 dargestellten Unterteil entspricht und im ganzen wie auch im einzelnen mit den gleichen Bezugszeichen versehen ist.

Ein Oberteil 2' mit einer innenliegenden Reißverschlußseite 13' weist einen randseitig soweit nach unten erstreckten Überhang 21 auf, daß dieser die Reißverschlußseiten des Unterteils 3 abdeckt. Dieses Abdecken der Reißverschlußseiten ist auch für das Erscheinungsbild und die Benutzung von Vorteil, da die Reißverschlußseiten nicht optisch zu Tage treten und die "kratzigen" Metallteile bei der Benutzung ummanteln.

Insbesondere aber geht es darum, daß auch an der Seite ein guter Schutz gegen das Eindringen von Milben in die Matratze, gegen das Eindringen von Hautpartikeln in die Matratze und gegen einen Austritt von allergenen Partikeln erreicht wird.

In dieser Hinsicht kann der Überhang 21 vorteilhaft aus dem gleichen allergendichten Material wie das Material an der Oberseite 9 ausgebildet sein, indem es beispielsweise dessen Fortsetzung bildet. Im Seitenbereich kann es zusätzlich - insbesondere innenseitig - verstärkt, gegen Reibbelastungen an den Reißverschlüssen kaschiert oder gepolstert sein.

Zu einem vorteilhaften eng anliegenden Abschluß kann ein Hohlsaum 22 für ein Band, insbesondere ein elastisches Band, zu einem festen Anziehen gegen das Unterteil 3 und die Matratze vorgesehen sein.

Bei den vorstehenden Ausführungsbeispielen ist vorgesehen worden, daß das Oberteil eine Reißverschlußseite und das Unterteil drei Reißverschlußseiten trägt. Es versteht sich, daß sowohl Oberteil wie auch Unterteil 2 oder mehr Reißverschlußseiten - auch unterschiedlicher Abstände voneinander - aufweisen können, um entsprechende Kombinationsmöglichkeiten zur Anpassung an eine Matratzengröße zu schaffen.

## Patentansprüche

1. Matratzenbezug aus textilem Material, insbesondere Baumwolle, und unter Verwendung einer allergendichten, aber dampfdurchlässigen Barriereschicht in einer eine Matratze oder deren mehrere sowohl an einer Oberseite wie auch an einer Unterseite wie auch an Randseiten geschlossenen umhüllenden Form, dadurch gekennzeichnet, daß er an der Oberseite (9) und der Unterseite (10) in der Weise unterschiedlich ausgebildet ist, daß ein Oberseitenmaterial mit der allergendichten, aber dampfdurchlässigen Barriereschicht unterlegt ist und daß ein Unterseitenmaterial lediglich milbendicht ausgelegt ist.

2. Matratzenbezug nach Anspruch 1, dadurch gekennzeichnet, daß das Oberseitenmaterial aus einem an seiner Rückseite (Innenseite) glättend nachbearbeiteten Baumwollgewebe besteht, das auf dieser Rückseite die allergendichte Schicht direkt als Beschichtung trägt.

3. Matratzenbezug nach Anspruch 2, dadurch gekennzeichnet, daß die Beschichtung aus einem Polyurethan-Material in einer Stärke von weniger als 50 µm besteht.

4. Matratzenbezug nach einem der Ansprüche 1 bis 3, dadurch gekennzeichent, daß das Unterseitenmaterial aus einem dichten Baumwollgewebe besteht.

5. Matratzenbezug nach Anspruch 4, dadurch gekennzeichnet, daß das Baumwollgewebe ein Köper aus einem Garn mit einer Feinheit von mindestens Nm 40/1 ist.

6. Matratzenbezug nach Anspruch 5, dadurch gekennzeichnet, daß das Gewebe vorgekrumpft ist.

7. Matratzenbezug nach einem der Ansprüche 4 bis 6, dadurch gekennzeichnet, daß in Eckbereichen der Unterseite (10) Raffungen durch diagonal zu den Eckbereichen hin ausgerichtete elastische Bänder angeordnet sind.

8. Matratzenbezug nach einem der Ansprüche 1 bis 7, dadurch gekennzeichnet, daß der aus zwei vollständig längs einer randseitig umlaufenden Verbindungslinie lösbaren Bezugsteilen in Form eines Oberteils (2) und eines Unterteils (3) besteht.

9. Matratzenbezug nach Anspruch 8, dadurch gekennzeichnet, daß die Bezugsteile (2,3) durch zumindest einen Reißverschluß (13,15,16,17) miteinander verbunden sind.

10. Matratzenbezug nach Anspruch 9, dadurch gekennzeichnet, daß zumindest eines der Bezugsteile (3) mehrere parallel verlaufende Reißverschlußhälften (15,16,17) mit zur Anpassung an verschiedene Matratzendicken ausgelegtem Abstand untereinander aufweisen.

11. Matratzenbezug nach Anspruch 9 oder 10, dadurch gekennzeichnet, daß die Reißverschlußseiten in einer Falte des Ober- oder Unterseitenmaterials festgelegt sind.

## Claims

1. A mattress cover of a textile material, in particular cotton, and employing an allergen-proof but water vapour-permeable barrier layer in a form enveloping one mattress or a plurality thereof and closed both on an upper face as well as a lower face and also on sides, characterised in that it is differently constructed on the upper face (9) and lower face (10) in that an upper face material is backed by the allergen-proof but water vapour-permeable barrier layer and in that a lower face material is purely of mite-proof construction.

2. A mattress cover according to claim 1, characterised in that the upper face material consists of a woven cotton fabric which is given a secondary smoothing treatment on its reverse face (inside face), the woven cotton fabric carrying on this reverse face the direct coating of the allergen-proof layer.

3. A mattress cover according to claim 2, characterised in that the coating consists of a polyurethane material in a thickness of less than 50 µm.

4. A mattress cover according to one of claims 1 to 3, characterised in that the lower face material consists of a sealing-tight woven cotton fabric.

5. A mattress cover according to claim 4, characterised in that the woven cotton fabric is a twill consisting of a yarn with a fineness of at least Nm 40/1.

6. A mattress cover according to claim 5, characterised in that the woven fabric is pre-shrunk.

7. A mattress cover according to one of claims 4 to 6, characterised in that in corner regions of the lower face (10) there are gathers produced by elastic strips orientated diagonally towards the corner areas.

8. A mattress cover according to one of claims 1 to 7, characterised in that it consists of two cover parts in the form of an upper part (2) and a lower part (3) which are completely separable along a connecting line extending around the edges.

9. A mattress cover according to claim 8, characterised in that the cover parts (2, 3) are connected to each other by at least one sliding clasp fastener (13, 15, 16, 17).

10. A mattress cover according to claim 9, characterised in that at least one of the cover parts (3) comprises a plurality of parallel half sliding clasp fasteners (15, 16, 17) at a spacing designed to adapt to different mattress thicknesses.

11. A mattress cover according to claim 9 or 10, characterised in that the sides of the sliding clasp fastener are fixed in a fold in the upper or lower face material.

## Revendications

1. Recouvrement de matelas en matériau textile, en particulier en coton, utilisant une couche de barrière étanche aux allergènes, mais perméable à la vapeur d'eau dans une forme enveloppant un ou plusieurs matelas et fermée tant sur un côté supérieur que sur un côté inférieur et que sur les bords, caractérisé en ce qu'il est conçu différemment sur le côté supérieur (9) et le côté inférieur (10), en ce qu'un matériau de côté supérieur est doublé avec la couche de barrière étanche aux allergènes, mais perméable à la vapeur d'eau, et en ce qu'un matériau de côté inférieur est étudié pour être simplement étanche aux acariens.

2. Recouvrement de matelas suivant la revendication 1, caractérisé en ce que le matériau de côté supérieur est constitué d'un tissu de coton, qui est retraité pour être lisse sur son côté envers (côté intérieur), et qui porte sur ce côté envers la couche étanche aux allergènes directement comme revêtement.

3. Recouvrement de matelas suivant la revendication 2, caractérisé en ce que le revêtement est fait d'un matériau de polyuréthanne d'une épaisseur de moins de 50 µm.

4. Recouvrement de matelas suivant l'une quelconque des revendications 1 à 3, caractérisé en ce que le matériau de côté inférieur est fait d'un tissu de coton dense.

5. Recouvrement de matelas suivant la revendication 4, caractérisé en ce que le tissu de coton est un tissu croisé fait d'un fil d'une finesse d'au moins Nm 40/1.

6. Recouvrement de matelas suivant la revendication 5, caractérisé en ce que le tissu est rétréci à l'avance.

7. Recouvrement de matelas suivant l'une quelconque des revendications 4 à 6, caractérisé en ce que des drapés sont agencés, dans les zones de coin du côté inférieur (10), grâce à des bandes élastiques orientées en diagonale vers les zones de coin.

8. Recouvrement de matelas suivant l'une quelconque des revendications 1 à 7, caractérisé en ce qu'il est constitué de deux parties de recouvrement entièrement séparables le long d'une ligne de raccord courant tout autour du bord, ayant la forme d'une partie supérieure (2) et d'une partie inférieure (3).

9. Recouvrement de matelas suivant la revendication 8, caractérisé en ce que les parties de recouvrement (2,3) sont reliées entre elles au moins par une fermeture à glissière (13,15,16,17).

10. Recouvrement de matelas suivant la revendication 9, caractérisé en ce qu'au moins une des parties de recouvrement (3) présente, l'une en-dessous de l'autre, plusieurs moitiés de fermeture à glissière (15,16,17) s'étendant en parallèle avec un espace étudié pour l'adaptation à différentes épaisseurs de matelas.

11. Recouvrement de matelas suivant la revendication 9 ou 10, caractérisé en ce que les côtés de fermeture à glissière sont fixés dans un pli du matériau des côtés supérieur ou inférieur.
